# EUROPÄISCHE PATENTSCHRIFT

(11) **EP 3 851 292 B1**
(45) Veröffentlichungstag und Bekanntmachung des Hinweises auf die Patenterteilung: **28.02.2024**
(21) Anmeldenummer: 20151873.5
(22) Anmeldetag: 15.01.2020
(51) Int. Cl.: B42F 1/12, B42F 5/06, B42D 15/00, B65D 65/06, B65D 75/02

(54) **BANDEROLE FÜR PAPIERWAREN UND GRUSSKARTEN**
STRAP FOR PAPER PRODUCTS AND GREETING CARDS
BANDEROLE POUR ARTICLES EN PAPIER ET CARTES DE VOEUX

(43) Veröffentlichungstag der Anmeldung: 21.07.2021
(73) Patentinhaber: GD Verlag Dominique GmbH - Glückwunschkarten, 82266 Inning (DE)
(72) Erfinder: Janssen, Mathias M., 82166 Gräfelfing bei München (DE)
(74) Vertreter: LKGLOBAL Lorenz & Kopf Patentanwalt Attorney at Law PartG mbB

(56) Entgegenhaltungen:
- DE-C1- 4 237 452
- GB-A- 2 573 772
- US-A- 2 326 366
- US-A1- 2006 090 303

## Beschreibung

### TECHNISCHES GEBIET

Die vorliegende Offenbarung bezieht sich im Allgemeinen auf eine Haltevorrichtung zum Aufnehmen und Zusammenhalten einer oder mehrerer Karten oder -umschläge, wie beispielsweise einer Grußkarte und dem dazugehörigen Umschlag. Weiterhin betrifft die Offenbarung ein Verfahren zum Falten einer Banderole.

### TECHNISCHER HINTERGRUND

Im Handel befindliche Grußkarten sind oftmals zusammen mit ihren Umschlägen in Kunststofftüten fest verpackt. Da zum Begutachten der Grußkarten durch den Kunden die Verpackung geöffnet werden muss, ist der Komfort durch diese Lösung stark eingeschränkt. Des Weiteren ist die Verpackung in Kunststoff dem Umweltschutz abträglich. Andere Lösungen aus dem Stand der Technik zum gemeinsamen Verpacken von Grußkarten und ihren Umschlägen beinhalten unter anderem das Einstecken der Grußkarten in den Umschlag bereits beim Verkauf. Bei dieser Variante müssen die Grußkarten vor der Kaufentscheidung durch den Kunden aus dem Umschlag entfernt und anschließend wieder eingesteckt werden. Bei hohem Kundenaufkommen kann dies zu einer starken Beanspruchung der Umschläge und damit einhergehend zu einer Verschlechterung der Ästhetik führen. Außerdem besteht die Möglichkeit des Verlusts des Umschlags.

Die GB 2573772 A beschreibt eine Haltevorrichtung zum Halten von mindestens zwei Blättern, welche einen Verbindungsabschnitt mit einem ersten und einem zweiten gegenüberliegenden Ende beinhaltet. Jedes der Enden ist in erste und zweite Taschen zum Aufnehmen von zwei oder mehr Blättern faltbar. Die Taschen können durch faltbare Abschnitte an den Enden gebildet werden, von denen jeder ein erstes Segment, das entlang einer ersten Falte zu schwenken ist, und optional ein zweites Segment, das entlang eine Linie faltbar ist, beinhaltet. Die Taschen können durch Befestigen der zweiten Segmente an dem Verbindungsabschnitt oder durch Sicherungsstreifen, welche mit den zweiten Abschnitten entlang weiterer Faltlinien verbunden sind und Seite an Seite mit dem Verbindungsabschnitt interagieren, beibehalten werden. Ein Verfahren zum Halten von Karten unter Verwendung der Haltevorrichtung wird ebenfalls offenbart.

Die US 2 326 366 A beschreibt einen Papierhaftverschluss, der ein Blatt aus faltbarem Material umfasst. Das Blatt beinhaltet einen länglichen Mittelteil und ein Paar Laschen an seinen Seitenrändern, die angepasst sind, um überlappend auf den Mittelteil gefaltet zu werden. Ferner beinhaltet das Blatt Mittel zum Befestigen der freien Enden der Laschen aneinander, um ein durchgehendes flaches Band zu bilden, das angepasst ist, um eine Ecke eines Stapels von Papierblättern aufzunehmen, eine Zunge am oberen Rand des Mittelteils, die zusammen mit der Ecke des Papiers auf die Laschen faltbar ist, und eine faltbare Verlängerung and der Zunge, die angepasst ist, um unter die Zunge und die Laschen gefaltet zu werden.

Die DE 42 37 452 C1 beschreibt einen Briefumschlag mit zugehöriger Grußkarte, wobei auf zumindest einer Außenseite ausschliesslich an den Seitenrändern des Briefumschlags Steckschlitze, Steckecken und/oder Stecktaschen zur Aufnahme der Grußkarten vorgesehen sind.

Die US 2006/090303 A1 beschreibt eine Befestigungsvorrichtung zum Zusammenhalten einer Gruppe von Dokumenten. Die Befestigungsvorrichtung umfasst ein faltbares Blatt, beispielsweise aus Papier, das in mindestens einen Ankerabschnitt und mindestens einen Laschenabschnitt unterteilt ist. Befestigungsmittel, wie z.B. repositionierbarer Klebstoff, stellen eine Befestigung dieser Abschnitte an mindestens dem ersten und letzten Dokument der Gruppe bereit, nachdem sie um den Rand der Gruppe herumgefaltet wurden. Um dies zu unterstützen, wird das Blatt mit mindestens einer Falzlinie markiert, die bei der Befestigung des Ankerteils an dem ersten Dokument der Gruppe an mindestens einer Kante der Gruppe auszurichten ist, bevor der Laschenteil zur Befestigung an dem letzten Dokument der Gruppe um diese Kante der Gruppe gefaltet wird. Bevorzugte Ausführungsformen verwenden zwei zueinander orthogonale Falzlinien, die sich am oder außerhalb des Umfangs des Befestigungsblatts schneiden.

Die Lösungen aus dem Stand der Technik weisen komplizierte Faltschemata auf, welche einen hohen Verschnitt haben können.

### BESCHREIBUNG

Es kann deshalb als Aufgabe der Erfindung angesehen werden, eine umweltfreundliche Art zum sicheren und lösbaren Verbinden und Zusammenhalten von einem oder mehreren Blättern oder Karten zu schaffen. Diese Aufgabe wird durch eine Banderole gemäß des unabhängigen Patentanspruchs 1 gelöst.

Gemäß einem Aspekt umfasst eine Banderole einen Hauptabschnitt und einen ersten Faltabschnitt an einem ersten Ende des Hauptabschnitts. Der erste Faltabschnitt weist einen ersten Teilabschnitt und einen zweiten Teilabschnitt auf, wobei der zweite Teilabschnitt mit dem ersten Teilabschnitt verbunden ist und der erste Teilabschnitt mit dem Hauptabschnitt verbunden ist. Der erste Faltabschnitt ist ausgestaltet, dass dieser in Richtung des Hauptabschnitts so gefaltet werden kann, dass der erste Teilabschnitt an einer ersten Seite des Hauptabschnitts anliegt. Dadurch wird eine erste Einstecktasche gebildet. Weiterhin ist der zweite Teilabschnitt ausgestaltet, wenn der erste Teilabschnitt an dem Hauptabschnitt anliegt, über den Hauptabschnitt und in Richtung einer zweiten Seite des Hauptabschnitts, welche der ersten Seite gegenüberliegt, gefaltet und an dem Hauptabschnitt befestigt zu werden. Das Verhältnis einer Gesamtbreite der Banderole in ungefaltetem Zustand zu einer Breite des Hauptabschnitts der Banderole ist kleiner als 1,4.

Gemäß der beschriebenen Anordnung befindet sich der erste Teilabschnitt in ungefaltetem Zustand der Banderole zwischen dem zweiten Teilabschnitt und dem Hauptabschnitt der Banderole.

Der Hauptabschnitt weist eine erste Kante und eine zweite Kante auf, welche der ersten Kante gegenüberliegt. Der erste Faltabschnitt kann so ausgestaltet sein, dass dieser beim Falten in Richtung des Hauptabschnitts entweder in Richtung der ersten Kante, oder in Richtung der zweiten Kante gefaltet werden kann. Der erste Faltabschnitt kann also an der zweiten Kante der Banderole anschließen und wird in Richtung der ersten Kante gefaltet. Der erste Faltabschnitt kann aber auch an der ersten Kante der Banderole anschließen und in Richtung der zweiten Kante gefaltet werden.

Das Anliegen zweier Abschnitte aneinander bedeutet, dass der erste der beiden Abschnitte den zweiten der beiden Abschnitte zumindest punktuell berührt und die beiden Abschnitte im Wesentlichen parallel zueinander verlaufen. So berührt beispielsweise in dem gefalteten Zustand der Banderole der erste Teilabschnitt den Hauptabschnitt zumindest punktuell, ist im Wesentlichen parallel zu dem Hauptabschnitt und überlappt diesen.

Die gebildete Einstecktasche liegt zwischen dem ersten Teilabschnitt und einer Seite des Hauptabschnitts der Banderole, wobei sich in der Einstecktasche, gegenüber ihrer Öffnung, eine spitze Ecke befindet. In die Einstecktasche kann ein flächiger Gegenstand eingeschoben oder eingesteckt werden, beispielsweise eine Grußkarte. Insbesondere wird eine Ecke der Grußkarte in die gebildete Einstecktasche gesteckt oder geschoben.

Nach dem ersten Faltvorgang liegt lediglich der erste Teilbereich an dem Hauptabschnitt an, bzw. überlappt diesen, wohingegen der zweite Teilabschnitt über den Hauptabschnitt hinaus ragt und dadurch den zweiten Faltvorgang in Richtung der zweiten Seite des Hauptabschnitts ermöglicht. In dem ersten Faltvorgang wird der gesamte erste Faltabschnitt in Richtung einer Seite (z.B. der Vorderseite) des Hauptabschnitts gefaltet und in dem zweiten Faltvorgang lediglich der zweite Teilabschnitt des ersten Faltabschnitts in Richtung der anderen Seite (z.B. der Rückseite) des Hauptabschnitts gefaltet. Nach dem zweiten Faltvorgang verläuft der zweite Teilabschnitt im Wesentlichen parallel zu der zweiten Seite des Hauptabschnitts und kann an diesem befestigt werden.

Das einfache Faltschema mit lediglich zwei Faltungen weist gegenüber dem Stand der Technik den Vorteil auf, dass es sehr intuitiv ohne Weiteres verständlich ist, sogar auf einfache Weise maschinell ausgeführt werden kann, und den Materialbedarf reduziert.

Die Banderole kann aus Papier oder Kunststoff gefertigt sein.

Gemäß einer Ausführungsform weist die Banderole ferner einen zweiten Faltabschnitt an einem zweiten Ende des Hauptabschnitts, das dem ersten Ende gegenüberliegt, auf. Der zweite Faltabschnitt weist einen dritten Teilabschnitt und einen vierten Teilabschnitt auf, wobei der vierte Teilabschnitt mit dem dritten Teilabschnitt verbunden ist und der dritte Teilabschnitt mit dem Hauptabschnitt verbunden ist. Der zweite Faltabschnitt ist ausgestaltet, dass dieser in Richtung des Hauptabschnitts so gefaltet werden kann, dass der dritte Teilabschnitt an der ersten Seite des Hauptabschnitts anliegt. Dadurch wird eine zweite Einstecktasche gebildet. Weiterhin ist der vierte Teilabschnitt ausgestaltet, wenn der dritte Teilabschnitt an dem Hauptabschnitt anliegt, über den Hauptabschnitt und in Richtung der zweiten Seite des Hauptabschnitts gefaltet und an dem Hauptabschnitt befestigt zu werden.

Der vierte Teilabschnitt ist hierbei ähnlich dem zweiten Teilabschnitt und der dritte Teilabschnitt ist ähnlich dem ersten Teilabschnitt. Der zweite Faltabschnitt kann so ausgestaltet sein, dass dieser in gleicher Richtung, in Richtung der ersten Kante, gefaltet werden kann, wie der erste Faltabschnitt. Der zweite Faltabschnitt kann aber auch so ausgestaltet sein, dass dieser in die entgegengesetzte Richtung, in Richtung der zweiten Kante, gefaltet werden kann, was den Verschnitt weiter reduziert.

Die erste Einstecktasche und die zweite Einstecktasche dieser Ausführungsform sind dazu vorgesehen, jeweils eine von zwei diagonal gegenüberliegende Ecken der einen oder der mehreren aufzunehmenden Blätter/Karten/Umschläge aufzunehmen und die Blätter/Karten/Umschläge dadurch zusammen zu halten. Auf die Banderole können weiterhin Informationen betreffend die enthaltenen bzw. zusammengefassten Elemente aufgedruckt werden.

Gemäß einer weiteren Ausführungsform weist der zweite Teilabschnitt eine erste Befestigungsnase auf.

Die erste Befestigungsnase ist ausgestaltet, um den zweiten Teilabschnitt an dem Hauptabschnitt zu befestigen, wenn der erste Teilabschnitt an der ersten Seite des Hauptabschnitts und der zweite Teilabschnitt an der zweiten Seite des Hauptabschnitts anliegt. In Ausführungsformen mit zwei Faltabschnitten kann der vierte Teilabschnitt in ähnlicher Weise eine zweite Befestigungsnase aufweisen, um den vierten Teilabschnitt an dem Hauptabschnitt zu befestigen, wenn der dritte Teilabschnitt an der ersten Seite des Hauptabschnitts anliegt und der vierte Teilabschnitt an der zweiten Seite des Hauptabschnitts anliegt. Die zweite Befestigungsnase kann die gleiche Form oder eine andere Form wie die erste Befestigungsnase aufweisen und kann die gleiche Art der Befestigung oder eine andere Art der Befestigung wie die erste Befestigungsnase verwenden.

Gemäß einer weiteren Ausführungsform ist die erste Befestigungsnase als Klebenase ausgeführt.

Die Klebenase kann eine abgerundete/kreisförmige oder jede andere Form aufweisen. Des Weiteren kann die Klebenase sich vollständig innerhalb des zweiten Teilabschnitts befinden oder den zweiten Teilabschnitt in einer Weise erweitern, dass ein Ende des zweiten Teilabschnitt durch die Klebenase anders geformt ist. Die Klebenase kann mit Klebstoffen wie beispielsweise Flüssigkleber, doppelseitigem Klebeband, oder anderen geeigneten Klebstoffen jeglicher Art auf ihrer Innenseite, d.h. auf der Seite des zweiten Teilabschnitts, welche dem Hauptabschnitt in vollständig gefaltetem Zustand zugewandt ist, vorbenetzt sein, um den zweiten Teilabschnitt und den Hauptabschnitt bei Kontakt miteinander zu verkleben. Die Klebenase kann aber auch ausgestaltet sein, um den zweiten Teilabschnitt mit anderen geeigneten Klebemitteln, wie beispielsweise einseitigen Klebestreifen, über ihre Außenseite, d.h. die Seite des zweiten Teilabschnitts, welche dem Hauptabschnitt in vollständig gefaltetem Zustand abgewandt ist, an dem Hauptabschnitt anzukleben.

In Ausführungsformen mit zwei Faltabschnitten kann der zweite Faltabschnitt an dem vierten Teilabschnitt eine zweite Klebenase in analoger Weise zu dem zweiten Teilabschnitt des ersten Faltabschnitts aufweisen, um den vierten Teilabschnitt mit dem Hauptabschnitt zu verkleben.

Gemäß einer weiteren Ausführungsform ist die erste Befestigungsnase als Einstecknase ausgeführt und der Hauptabschnitt weist ferner eine erste Einstecköffnung auf, welche konfiguriert ist, um die erste Einstecknase aufzunehmen.

Die erste Einstecköffnung kann beispielsweise eine Schlaufe oder ein Schlitz in dem Hauptabschnitt sein. Die Einstecköffnung ist so platziert, dass sie in vollständig gefaltetem Zustand die erste Einstecknase aufnehmen und halten kann. In Ausführungsformen mit zwei Faltabschnitten kann der zweite Faltabschnitt in analoger Weise zu dem ersten Faltabschnitt eine zweite Einstecknase aufweisen, wobei der Hauptabschnitt eine zu dem zweiten Faltabschnitt passende zweite Einstecköffnung aufweist.

Die erste Einstecknase und die zweite Einstecknase können verschiedene Formen wie beispielsweise eine zumindest teilweise kreisförmige Form, oder eine Kegelform aufweisen. Die erste Einstecknase und die zweite Einstecknase können aber auch integraler Bestandteil des zweiten Teilabschnitts bzw. des vierten Teilabschnitts sein, beispielsweise als abgeschrägte Kanten des zweiten bzw. des vierten Teilabschnitts. Die erste Einstecknase und die zweite Einstecknase können in Ausführungsformen mit zwei Faltabschnitten die gleiche Form oder unterschiedliche Formen aufweisen.

Gemäß einer weiteren Ausführungsform weist der Hauptabschnitt ferner eine erste Kante, eine der ersten Kante gegenüberliegende zweite Kante, eine erste Schrägkante, sowie eine erste Faltlinie auf und die erste Faltlinie bildet mit der ersten Schrägkante einen rechten Winkel.

Die erste Kante und die zweite Kante sind im Wesentlichen parallel zueinander und die erste Schrägkante schließt an die erste Kante unter einem Winkel *α* an. In Ausführungsformen mit zwei Faltabschnitten kann der Hauptabschnitt außerdem eine zweite Schrägkante aufweisen. In Varianten dieser Ausführungsformen, in denen der zweite Faltabschnitt konfiguriert ist, um in die gleiche Richtung, in Richtung der ersten Kante, wie der erste Faltabschnitt, gefaltet zu werden, schließt die zweite Schrägkante unter einem Winkel β an die erste Kante an. In Varianten dieser Ausführungsformen, in denen der zweite Faltabschnitt konfiguriert ist, um in die entgegengesetzte Richtung, in Richtung der zweiten Kante, wie der erste Faltabschnitt, gefaltet zu werden, schließt die zweite Schrägkante unter dem Winkel *α* an die zweite Kante an.

Der rechte Winkel zwischen der ersten Faltlinie und der ersten Schrägkante ermöglicht es, dass die erste Einstecktasche eine erste Ecke einer rechteckigen Karte aufnehmen kann. Der rechte Winkel entspricht einem Öffnungswinkel der Einstecktasche und kann an einen Winkel einer Ecke der einzusteckenden Karte angepasst werden.

Ferner kann die Banderole in Ausführungsformen mit zwei Faltabschnitten eine dritte Faltlinie aufweisen, welche mit der zweiten Schrägkante einen rechten Winkel bildet. In Varianten dieser Ausführungsformen, in denen der erste Faltabschnitt und der zweite Faltabschnitt konfiguriert sind, um in die gleiche Richtung gefaltet zu werden, sind die erste Schrägkante und die dritte Faltlinie, sowie die zweite Schrägkante und die erste Faltlinie, jeweils parallel zueinander. In Varianten dieser Ausführungsformen, in denen der erste Faltabschnitt und der zweite Faltabschnitt konfiguriert sind, um in entgegengesetzte Richtungen, d.h. in Richtung unterschiedlicher Kanten aus der Gruppe bestehend aus der ersten Kante und der zweiten Kante, aber in Richtung der ersten Seite des Hauptabschnitts, gefaltet zu werden, sind die erste Faltlinie und die dritte Faltlinie, sowie die erste Schrägkante und die zweite Schrägkante, jeweils parallel zueinander. Dadurch wird ermöglicht, dass die zweite Einstecktasche eine zweite Ecke einer rechteckigen Karte aufnehmen kann, welche sich diagonal gegenüber der ersten Ecke befindet.

Die erste Faltlinie und die erste Schrägkante, sowie die dritte Faltlinie und die zweite Schrägkante, können aber auch einen Winkel einschließen, der größer oder kleiner als 90° ist. In diesem Fall können auch Karten, die nicht rechteckig sind, wie zum Beispiel rautenförmige Karten, aufgenommen werden. Die oben genannten Parallelitäten bezüglich der ersten Schrägkante, der zweiten Schrägkante, der ersten Faltlinie und der dritten Faltlinie sind dann nicht zwangsläufig erfüllt.

Gemäß einer weiteren Ausführungsform bildet die erste Kante mit der ersten Schrägkante einen Winkel *α* und die zweite Kante bildet mit der ersten Faltlinie einen von dem Winkel *α* verschiedenen Winkel *β.*

Da die Banderole eine Diagonale der aufzunehmenden Karte/n umspannt, werden die Größen der Winkel *α* und *β* von dem Seitenverhältnis der mindestens einen von der Banderole aufzunehmenden Karte bestimmt. Für alle nicht-quadratischen rechteckigen Karten (Seitenverhältnis ungleich 1:1) weichen die Winkel *α* und *β* voneinander ab.

In Ausführungsformen mit zwei Faltabschnitten und gleicher Faltrichtung der beiden Faltabschnitte schließen die zweite Kante und die dritte Faltlinie ebenfalls den Winkel *α* ein, und die erste Kante und die zweite Schrägkante schließen ebenfalls den Winkel *β* ein.

In Ausführungsformen mit zwei Faltabschnitten und entgegengesetzter Faltrichtung der beiden Faltabschnitte schließen die zweite Kante und die zweite Schrägkante ebenfalls den Winkel *α* ein und die erste Kante und die dritte Faltlinie schließen ebenfalls den Winkel *β* ein.

Gemäß der Erfindung ist das Verhältnis einer Gesamtbreite der Banderole in einem ungefalteten Zustand zu einer Breite des Hauptabschnitts der Banderole kleiner als 1,4, bevorzugt kleiner als 1,35, noch weiter bevorzugt kleiner als 1,3 und am meisten bevorzugt kleiner als 1,25.

Insbesondere kann die Gesamtbreite der Banderole in dem ungefalteten Zustand der Breite des Hauptabschnitts entsprechen. Mit anderen Worten stehen die Faltabschnitte der Banderole dann nicht über den Hauptabschnitt ab. Dies ermöglicht paralleles Ausschneiden der Banderolen und führt zu Materialeinsparungen von ungefähr 50 % gegenüber dem Stand der Technik, wie beispielsweise gegenüber der GB 2573772 A.

Mit der Gesamtbreite der Banderole ist die maximale Ausdehnung der Banderole in der Richtung senkrecht zu einer Verbindungslinie zwischen dem ersten Ende und dem zweiten Ende der Banderole in dem ungefalteten Zustand gemeint. Aufgrund des einfachen Faltschemas ist die Ausdehnung des ersten Faltabschnitts und des zweiten Faltabschnitts, falls vorhanden, in der Breitenrichtung stark reduziert, d.h. der linke und der rechte Faltabschnitt ragen in der Breitenrichtung höchstens minimal über die erste Kante und die zweite Kante hinaus.

Aufgrund dieses kompakten Schnittschemas der ungefalteten Banderole, oder des Rohlings, ist der Materialbedarf stark reduziert, da Verschnitte kleiner oder weniger sind.

Gemäß eines weiteren Aspekts ist ein in Anspruch 9 definiertes System bestehend aus einer Karte und einer zuvor beschriebenen Banderole angegeben, wobei der Abstand zwischen einer ersten Hauptabschnittsecke und einer gegenüberliegenden zweiten Hauptabschnittsecke der Banderole einer Diagonalen der Karte entspricht und sich eine der Ecken der Karte in der ersten Einstecktasche befindet.

Die Banderole hält auf diese Art und Weise die Karte bzw. umgibt die Karte mindestens teilweise. In Ausführungsformen der Banderole mit zwei Faltabschnitten befindet sich eine Ecke der Karte in der durch den ersten Faltabschnitt gebildeten ersten Einstecktasche und die gegenüberliegende Ecke der Karte in der durch den zweiten Faltabschnitt gebildeten zweiten Einstecktasche. Die Banderole kann auch mehr als eine Karte aufnehmen, beispielsweise zusätzlich einen zu der Karte gehörigen Umschlag. Die Karte/n können einfach aus der Banderole entfernt und wieder eingesteckt werden. Dadurch wird ermöglicht, die Karte anzuschauen, beispielsweise zum Bilden einer Kaufentscheidung des Kunden, und sie anschließend wieder in der Banderole unterzubringen. Die Banderole kann außerdem zusätzlich als Werbefläche, beispielsweise für Firmenlogos des Herstellers, oder zum Aufdrucken von weiteren Informationen verwendet werden.

Gemäß einem weiteren Aspekt wird ein in Anspruch 10 definiertes Verfahren zum Falten einer Banderole angegeben.

Die zu faltende Banderole kann nach jeder der hierin beschriebenen Ausführungsformen aufgebaut sein, insbesondere auch nach den Ausführungsformen, welche einen zweiten Faltabschnitt aufweisen. In diesem Fall wird der zweite Faltabschnitt analog dem ersten Faltabschnitt gefaltet und an dem Hauptabschnitt befestigt, um eine zweite, der ersten gegenüberliegende Einstecktasche zu bilden.

Die Banderole kann ohne die aufzunehmende eine Karte oder die aufzunehmenden mehreren Karten gefaltet werden, d.h. die Karten werden nach dem Falten in die Banderole eingesteckt. Die Banderole kann aber auch mit den vorliegenden aufzunehmenden Karten gefaltet werden, d.h. die Banderole wird um die Karten herum gefaltet.

### KURZBESCHREIBUNG DER FIGUREN

Verschiedene Ausführungsformen der Erfindung werden mit Bezug auf die nachfolgend angegebenen Figuren detailliert beschrieben.
FIG. 1 ist ein Schnittschema einer Banderole mit Einstecknasen gemäß einer ersten Ausführungsform.
FIG. 2 ist ein Schnittschema einer Banderole mit Einstecknasen gemäß einer alternativen Ausführungsform.
FIG. 3 ist ein Schnittschema einer Banderole mit von den zweiten Teilabschnitten vorstehenden kreisförmigen Klebenasen gemäß einer weiteren Ausführungsform.
FIG. 4 ist ein Schnittschema einer Banderole mit vollständig innerhalb der zweiten Teilabschnitte befindlichen kreisförmigen Klebenasen gemäß einer weiteren Ausführungsform.
FIG. 5 ist ein Schnittschema einer Banderole gemäß einer weiteren Ausführungsform, wobei die zweiten Teilabschnitte selbst als Klebenasen verwendet werden.
FIG. 6 ist ein Flussdiagramm eines Verfahrens zum Falten einer Banderole nach einer Ausführungsform.

### DETAILLIERTE BESCHREIBUNG

Mit Bezug auf FIG. 1 wird eine Banderole 100 gemäß einer ersten Ausführungsform beschrieben. Die Banderole weist einen Hauptabschnitt 110, einen ersten Faltabschnitt 120 und einen zweiten Faltabschnitt 130 auf.

Der Hauptabschnitt weist eine erste Kante 115, eine zweite Kante 116, eine erste Schrägkante 117, eine zweite Schrägkante 118, eine erste Hauptabschnittsecke 111 und eine zweite Hauptabschnittsecke 112 auf. Der Hauptabschnitt ist auf einer ersten Seite durch eine erste Faltlinie 123 und auf einer zweiten Seite durch eine dritte Faltlinie 133 begrenzt. Außerdem weist der Hauptabschnitt eine erste Einstecköffnung 113 und eine zweite Einstecköffnung 114 auf.

Der erste Faltabschnitt ist entlang der ersten Faltlinie 123 mit dem Hauptabschnitt 110 verbunden und beinhaltet einen ersten Teilabschnitt 121 und einen zweiten Teilabschnitt 122. Der zweite Teilabschnitt 122 ist entlang einer zweiten Faltlinie 124 mit dem ersten Teilabschnitt 121 verbunden und weist eine erste Befestigungsnase 125 auf, wobei die Befestigungsnase 125 als Einstecknase ausgeführt ist und eine runde bzw. kreis-/zapfenförmige Form aufweist.

Der zweite Faltabschnitt 130 ist entlang der dritten Faltlinie 133 mit dem Hauptabschnitt 110 verbunden und beinhaltet einen dritten Teilabschnitt 131 und einen vierten Teilabschnitt 132. Der vierte Teilabschnitt 132 ist entlang einer vierten Faltlinie 134 mit dem dritten Teilabschnitt 131 verbunden und weist eine zweite Befestigungsnase 135 auf, wobei die Befestigungsnase 135 als Einstecknase ausgeführt ist und eine runde bzw. kreis-/zapfenförmige Form aufweist.

Die erste Kante 115 und die zweite Kante 116 des Hauptabschnitts 110 sind parallel zueinander. Die erste Schrägkante 117 schließt mit der ersten Faltlinie 123 und die zweite Schrägkante 118 schließt mit der dritten Faltlinie 133 jeweils einen rechten Winkel ein und bilden dadurch die erste Hauptabschnittsecke 111 und die zweite Hauptabschnittsecke 112. Der Abstand zwischen der ersten Hauptabschnittsecke 111 und der zweiten Hauptabschnittsecke 112 entspricht einer Diagonalen einer aufzunehmenden Karte. Die erste Faltlinie 123 ist parallel zu der zweiten Schrägkante 118 und die dritte Faltlinie 133 ist parallel zu der ersten Schrägkante 117. Durch diese Konfiguration kann die Banderole eine rechteckige Karte an zwei diagonal gegenüberliegenden Ecken aufnehmen und die Diagonale der Karte umspannen.

Die erste Kante 115 schließt mit der ersten Schrägkante 117 einen Winkel *α* ein und die zweite Kante 116 schließt mit der dritten Faltlinie 133 den gleichen Winkel *α* ein. Außerdem schließt die zweite Kante 116 mit der ersten Faltlinie 123 einen Winkel *β* ein. Die Winkel *α* und *β* sind abhängig von dem Seitenverhältnis einer rechteckigen aufzunehmenden Karte und weichen im Allgemeinen voneinander ab. Für Banderolen, die zur Aufnahme von quadratischen Karten konfiguriert sind, sind die Winkel *α* und *β* jedoch gleich groß. Insbesondere betragen diese dann 135°.

Die erste Faltlinie 123, die zweite Faltlinie 124, die dritte Faltlinie 133 und die vierte Faltlinie 134 können als Vorstanzung, Perforierung oder andere geeignete lokale Materialschwächung ausgestaltet sein, die ein einfaches Falten entlang der jeweiligen Linie ermöglichen. Die Faltlinien können aber auch lediglich als Markierung auf dem Rohling der Banderole aufgezeichnet sein.

Der erste Faltabschnitt 120 ist ausgestaltet, um entlang der ersten Faltlinie 123 in Richtung einer ersten Seite (Vorderseite) des Hauptabschnitts 110 gefaltet zu werden, so dass der erste Faltabschnitt 120 im Wesentlichen parallel zu dem Hauptabschnitt 110 verläuft und der erste Teilabschnitt 121 an der ersten Seite des Hauptabschnitts 110 anliegt, d.h. diesen zumindest punktuell berührt. Der zweite Teilabschnitt 122 ist ausgestaltet, um, wenn der erste Teilabschnitt 121 an der ersten Seite des Hauptabschnitts 110 anliegt, über die erste Schrägkante 117 auf die zweite Seite (Rückseite) des Hauptabschnitts 110 gefaltet zu werden. Der zweite Teilabschnitt 122 verläuft dann im Wesentlichen parallel zu der zweiten Seite des Hauptabschnitts 110 bzw. liegt an dieser an. Die erste Einstecköffnung 113 ist als Schlitz ausgeführt und konfiguriert, um die erste Befestigungsnase/Einstecknase 125 durch Einführen aufzunehmen und den zweiten Teilabschnitt 122 dadurch an dem Hauptabschnitt 110 zu befestigen, wodurch eine erste Einstecktasche gebildet wird, in die ein flächiger Gegenstand eingeschoben oder eingesteckt werden kann. Die Befestigungsnase 125 kann jedoch auch lediglich um den Hauptabschnitt gefaltet werden, ohne die Befestigungsnase 125 in die Einstecköffnung 113 einzuführen. Die Einstecköffnung 113 ist in diesem Fall nicht nötig.

Der zweite Faltabschnitt 130 ist ausgestaltet, um entlang der dritten Faltlinie 133 in Richtung der ersten Seite des Hauptabschnitts 110 gefaltet zu werden, so dass der Faltabschnitt 130 im Wesentlichen parallel zu dem Hauptabschnitt 110 verläuft und der dritte Teilabschnitt 131 an der ersten Seite des Hauptabschnitts 110 anliegt, d.h. diesen zumindest punktuell berührt. Der vierte Teilabschnitt 132 ist ausgestaltet, um, wenn der dritte Teilabschnitt 131 an der ersten Seite des Hauptabschnitts 110 anliegt, über die zweite Schrägkante 118 auf die zweite Seite des Hauptabschnitts 110 gefaltet zu werden. Der vierte Teilabschnitt 132 verläuft dann im Wesentlichen parallel zu der zweiten Seite des Hauptabschnitts 110 bzw. liegt an dieser an. Die zweite Einstecköffnung 114 ist als Schlitz ausgeführt und konfiguriert, um die zweite Befestigungsnase/Einstecknase 135 durch Einführen aufzunehmen und den vierten Teilabschnitt 132 dadurch an dem Hauptabschnitt 110 zu befestigen, wodurch eine zweite Einstecktasche gebildet wird, in die ein flächiger Gegenstand eingeschoben oder eingesteckt werden kann. Die Befestigungsnase 135 kann jedoch auch lediglich um den Hauptabschnitt gefaltet werden, ohne die Befestigungsnase 125 in die Einstecköffnung 114 einzuführen. Die Einstecköffnung 113 ist in diesem Fall nicht nötig.

Mit Bezug auf FIG. 2 wird eine Banderole 100 gemäß einer weiteren Ausführungsform beschrieben. Diese Ausführungsform ist im Wesentlichen mit der in FIG. 1 dargestellten und oberhalb beschriebenen Ausführungsform identisch, mit Ausnahme dessen, dass die Einstecknasen 125, 135 hier keine runde bzw. kreis-/zapfenförmige Form, sondern eine trapezförmige Form aufweisen. Die Längen der Einstecköffnungen 113, 114 sind entsprechend angepasst. Diese Einstecknasenform ist in dieser Ausführungsform stabiler.

Mit Bezug auf FIG. 3 wird eine Banderole 100 gemäß einer weiteren Ausführungsform beschrieben. Diese Ausführungsform weicht von der Ausführungsform aus FIG. 1 dadurch ab, dass die Befestigungsnasen 125, 135 nicht als Einstecknasen, sondern als Klebenasen ausgeführt sind und die Einstecköffnungen 113, 114 dementsprechend in dieser Ausführungsform nicht vorhanden sind. Die Klebenasen 125, 135 sind rund/kreisförmig und stehen teilweise von dem zweiten Teilabschnitt 122 bzw. dem vierten Teilabschnitt 132 ab. Die Klebenasen 125, 135 sind ausgestaltet, um, wenn der erste Teilabschnitt 121 und der dritte Teilabschnitt 131 an der ersten Seite des Hauptabschnitts 110 anliegen und der zweite Teilabschnitt 122 und der vierte Teilabschnitt 132 an der zweiten Seite des Hauptabschnitts 110 anliegen, an dem Hauptabschnitt 110 durch eine Klebeverbindung befestigt zu werden. Die Klebenasen 125, 135 können hierzu mit irgendeinem geeigneten Klebstoff, wie beispielsweise Flüssigkleber, doppelseitigem Klebeband oder jedem anderen geeigneten Klebstoff, auf der Innenseite, d.h. auf derjenigen Seite der Klebenasen 125, 135, welche dem Hauptabschnitt 110 zugewandt ist, benetzt sein, oder von der Außenseite, beispielsweise mit einseitigem Klebefilm, an dem Hauptabschnitt 110 befestigt werden.

Mit Bezug auf FIG. 4 wird eine Banderole 100 gemäß einer weiteren Ausführungsform beschrieben. Diese Ausführungsform ist im Wesentlichen mit der Ausführungsform von FIG. 3 identisch, allerdings befinden sich die Klebenasen 125, 135 vollständig innerhalb des zweiten Teilabschnitts 122 bzw. des vierten Teilabschnitts 132 und stehen nicht von diesen hervor.

Mit Bezug auf FIG. 5 wird eine Banderole 100 gemäß einer weiteren Ausführungsform beschrieben. In dieser Ausführungsform ist die erste Faltlinie 123 zu der dritten Faltlinie 131 parallel und die erste Schrägkante 117 ist zu der zweiten Schrägkante 118 parallel. Die erste Schrägkante 117 schließt mit der ersten Kante 115 und die zweite Schrägkante 118 schließt mit der zweiten Kante 116 jeweils den gleichen Winkel *α* ein. Außerdem schließt die erste Kante 115 mit der dritten Faltlinie 133 und die zweite Kante 116 mit der ersten Faltlinie 123 jeweils den Winkel *β* ein. Mit anderen Worten sind also die Positionen der dritten Faltlinie 133 und der zweiten Schrägkante 118 gegenüber den anderen Ausführungsformen vertauscht und der zweite Faltabschnitt 130 ist weiterhin über die dritte Faltlinie 133 mit dem Hauptabschnitt 110 verbunden. Der zweite Faltabschnitt 130 wird also im ersten Faltvorgang in Richtung der zweiten Kante 116 gefaltet, wohingegen der erste Faltabschnitt 120 im ersten Faltvorgang in Richtung der ersten Kante 115 gefaltet wird. Dadurch wird die Ausdehnung in der Breitenrichtung, und damit der Materialverschnitt, weiter reduziert. Die Befestigungsnasen 125, 135 sind als trapezförmige Befestigungsnasen ausgeführt und können als Klebenasen, die in gleicher Weise wie in den Ausführungsformen der FIG. 3 und 4 an dem Hauptabschnitt 110 befestigt sein können, ausgeführt sein. Die Befestigungsnasen 125, 135 können jedoch auch so ausgebildet sein, dass diese lediglich um den Hauptabschnitt gefaltet werden, ohne geklebt zu werden. Die Befestigungsnasen können auch als Einstecknasen, wie in den FIG. 1 und 2, ausgeführt sein. In diesem Fall weist der Hauptabschnitt zusätzlich die nötigen Einstecköffnungen auf.

Mit Bezug auf FIG. 6 wird ein Verfahren 200 zum Falten einer Banderole 100 gemäß einem Aspekt dieser Offenbarung beschrieben. Die Banderole 100 weist dabei einen Hauptabschnitt 110, einen ersten Faltabschnitt 120 mit einem ersten Teilabschnitt 121 und einem zweiten Teilabschnitt 122 auf. Das Verfahren beginnt bei Schritt 201 mit dem Falten des ersten Faltabschnitts 120 in Richtung des Hauptabschnitts 110, so dass der erste Faltabschnitt 120 im Wesentlichen parallel zu dem Hauptabschnitt 110 verläuft und der erste Teilabschnitt 121 an einer ersten Seite des Hauptabschnitts 110 anliegt, d.h. diesen zumindest punktuell berührt und dabei eine erste Einstecktasche bildet. Bei Schritt 202 wird der zweite Teilabschnitt 122 über den Hauptabschnitt hinweg auf eine zweite Seite des Hauptabschnitts 110 gefaltet, so dass der zweite Teilabschnitt im Wesentlichen parallel zu dieser zweiten Seite verläuft. In dem abschließenden Schritt 203 wird der zweite Teilabschnitt 122 an dem Hauptabschnitt befestigt.

Die Banderole 100 kann dabei nach irgendeiner der hierin beschriebenen Ausführungsformen aufgebaut sein. Insbesondere ist zu beachten, dass in Ausführungsformen, bei denen die Banderole 100 einen zweiten Faltabschnitt 130 aufweist, die Verfahrensschritte 201, 202 und 203 des Verfahrens 200 in analoger Weise auf den zweiten Faltabschnitt 130, den dritten Teilabschnitt 131 und den vierten Teilabschnitt 132 angewendet werden, um eine zweite Einstecktasche zu bilden, welche sich an einem zweiten, dem ersten Ende der Banderole 100 entgegenliegenden Ende zu bilden.

Die Faltvorgänge werden in den Ausführungsformen entsprechend auf die beschriebenen Faltlinien 123, 124, 133 und 134 angewendet und der zweite Teilabschnitt 122 sowie der vierte Teilabschnitt 134 werden entsprechend der Beschreibung der Banderole an dem Hauptabschnitt befestigt.

Ergänzend ist darauf hingewiesen, dass "umfassend" oder "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

### BEZUGSZEICHENLISTE

- 100: Banderole
- 110: Hauptabschnitt
- 111: erste Hauptabschnittsecke
- 112: zweite Hauptabschnittsecke
- 113: erste Einstecköffnung
- 114: zweite Einstecköffnung
- 115: erste Kante
- 116: zweite Kante
- 117: erste Schrägkante
- 118: zweite Schrägkante
- 120: erster Faltabschnitt
- 121: erster Teilabschnitt
- 122: zweiter Teilabschnitt
- 123: erste Faltlinie
- 124: zweite Faltlinie
- 125: erste Befestigungsnase
- 130: zweiter Faltabschnitt
- 131: dritter Teilabschnitt
- 132: vierter Teilabschnitt
- 133: dritte Faltlinie
- 134: vierte Faltlinie
- 135: zweite Befestigungsnase

## Patentansprüche

1. Banderole (100), aufweisend:
einen Hauptabschnitt (110); und
einen ersten Faltabschnitt (120) an einem ersten Ende des Hauptabschnitts (110); wobei:
der erste Faltabschnitt (120) einen ersten Teilabschnitt (121) und einen zweiten Teilabschnitt (122) aufweist;
der erste Teilabschnitt (121) mit dem Hauptabschnitt (110) verbunden ist;
der zweite Teilabschnitt (122) mit dem ersten Teilabschnitt (121) verbunden ist;
der erste Faltabschnitt (120) ausgestaltet ist, in Richtung des Hauptabschnitts (110) so gefaltet zu werden, dass der erste Teilabschnitt (121) an einer ersten Seite des Hauptabschnitts (110) anliegt und eine erste Einstecktasche bildet;
der zweite Teilabschnitt (122) so ausgestaltet ist, wenn der erste Teilabschnitt (121) an der ersten Seite des Hauptabschnitts (110) anliegt, in Richtung einer zweiten Seite des Hauptabschnitts (110) gefaltet zu werden, wobei die zweite Seite der ersten Seite gegenüberliegt; und
der zweite Teilabschnitt (122) ausgestaltet ist, an dem Hauptabschnitt (110) befestigt zu werden; **dadurch gekennzeichnet, dass** das Verhältnis einer Gesamtbreite der Banderole (100) in ungefaltetem Zustand zu einer Breite des Hauptabschnitts (110) der Banderole (100) kleiner als 1,4 ist.

2. Banderole (100) nach Anspruch 1, ferner aufweisend:
einen zweiten Faltabschnitt (130) an einem zweiten Ende des Hauptabschnitts (110);
wobei:
der zweite Faltabschnitt (130) einen dritten Teilabschnitt (131) und einen vierten Teilabschnitt (132) aufweist;
der dritte Teilabschnitt (131) mit dem Hauptabschnitt (110) verbunden ist;
der vierte Teilabschnitt (132) mit dem dritten Teilabschnitt (131) verbunden ist;
der zweite Faltabschnitt (130) ausgestaltet ist, in Richtung des Hauptabschnitts (110) so gefaltet zu werden, dass der dritte Teilabschnitt (131) an der ersten Seite des Hauptabschnitts (110) anliegt und eine zweite Einstecktasche bildet;
der vierte Teilabschnitt (132) so ausgestaltet ist, wenn der dritte Teilabschnitt (131) an der ersten Seite des Hauptabschnitts (110) anliegt, in Richtung der zweiten Seite des Hauptabschnitts (110) gefaltet zu werden; und
der vierte Teilabschnitt (132) ausgestaltet ist, an dem Hauptabschnitt (110) befestigt zu werden.

3. Banderole (100) nach Anspruch 1 oder 2, wobei der zweite Teilabschnitt (122) eine erste Befestigungsnase (125) aufweist.

4. Banderole (100) nach Anspruch 3, wobei die erste Befestigungsnase (125) als Klebenase ausgeführt ist.

5. Banderole (100) nach Anspruch 3, wobei die erste Befestigungsnase (125) als Einstecknase ausgeführt ist; und
wobei der Hauptabschnitt ferner eine erste Einstecköffnung (113) aufweist, die konfiguriert ist, um die erste Befestigungsnase (125) aufzunehmen.

6. Banderole (100) nach einem der vorhergehenden Ansprüche, wobei der Hauptabschnitt (110) ferner eine erste Kante (115), eine der ersten Kante (115) gegenüberliegende zweite Kante (116), eine erste Schrägkante (117) und eine erste Faltlinie (123) aufweist, wobei die erste Faltlinie (123) mit der ersten Schrägkante (117) einen rechten Winkel bildet.

7. Banderole (100) nach Anspruch 6, wobei die erste Kante (115) mit der ersten Schrägkante (117) einen Winkel *α* bildet und die zweite Kante (116) mit einer ersten Faltlinie (123) einen von dem Winkel *α* verschiedenen Winkel *β* bildet.

8. Banderole (100) nach einem der vorhergehenden Ansprüche, wobei das Verhältnis einer Gesamtbreite der Banderole (100) in ungefaltetem Zustand zu einer Breite des Hauptabschnitts (110) der Banderole (100) kleiner als 1,25 ist.

9. System, aufweisend:
eine Karte; und
eine Banderole (100) nach einem der Ansprüche 1 bis 8, wobei der Abstand zwischen einer ersten Hauptabschnittsecke (111) und einer gegenüberliegenden zweiten Hauptabschnittsecke (112) der Banderole (100) einer Diagonalen der Karte entspricht; wobei sich eine Ecke der Karte in der ersten Einstecktasche befindet.

10. Verfahren (200) zum Falten einer Banderole (100), wobei die Banderole (100) aufweist:
einen Hauptabschnitt (110);
einen ersten Faltabschnitt (120) mit einem ersten Teilabschnitt (121) und einem zweiten Teilabschnitt (122); wobei das Verhältnis einer Gesamtbreite der Banderole (100) in ungefaltetem Zustand zu einer Breite des Hauptabschnitts (110) der Banderole (100) kleiner als 1,4 ist; wobei das Verfahren die folgenden Schritte umfasst:
Falten (201) des ersten Faltabschnitts (120) in Richtung des Hauptabschnitts (110), so dass der erste Teilabschnitt (121) an einer ersten Seite des Hauptabschnitts (110) anliegt und eine erste Einstecktasche bildet;
Falten (202) des zweiten Teilabschnitts (122) über den Hauptabschnitt (110) hinweg auf eine zweite Seite des Hauptabschnitts (110), so dass der zweite Teilabschnitt (122) an der zweiten Seite des Hauptabschnitts (110) anliegt, wobei die zweite Seite der ersten Seite gegenüberliegt;
Befestigen (203) des zweiten Teilabschnitts (122) an dem Hauptabschnitt (110).

## Claims

1. Banderole (100) comprising:
a main portion (110); and
a first folding portion (120) at a first end of the main portion (110);
wherein:
the first folding portion (120) comprises a first sub-portion (121) and a second sub-portion (122);
the first sub-portion (121) is connected to the main portion (110);
the second sub-portion (122) is connected to the first sub-portion (121);
the first folding portion (120) is configured to be folded towards the main portion (110) such that the first sub-portion (121) abuts against a first side of the main portion (110) and forms a first insertion pocket;
the second sub-portion (122) is configured to be folded towards a second side of the main portion (110) when the first sub-portion (121) abuts against the first side of the main portion (110), the second side being opposite to the first side; and
the second sub-portion (122) is configured to be fixed to the main portion (110); **characterized in that**
the ratio of a total width of the banderole (100) in an unfolded state to a width of the main portion (110) of the banderole (100) is less than 1.4.

2. Banderole (100) according to claim 1, further comprising;
a second folding portion (130) at a second end of the main portion (110);
wherein:
the second folding portion (130) comprises a third sub-portion (131) and a fourth sub-portion (132);
the third sub-portion (131) is connected to the main portion (110);
the fourth sub-portion (132) is connected to the third sub-portion (131);
the second folding portion (130) is configured to be folded towards the main portion (110) such that the third sub-portion (131) abuts against the first side of the main portion (110) and forms a second insertion pocket;
the fourth sub-portion (132) is configured to be folded towards the second side of the main portion (110) when the third sub-portion (131) abuts against the first side of the main portion (110); and
the fourth sub-portion (132) is configured to be fixed to the main portion (110).

3. Banderole (100) according to claim 1 or 2, wherein the second sub-portion (122) comprises a first fastening lug (125).

4. Banderole (100) according to claim 3, wherein the first fastening lug (125) is designed as an adhesive lug.

5. Banderole (100) according to claim 3, wherein the first fastening lug (125) is designed as an insertion lug; and
wherein the main portion further comprises a first insertion opening (113) configured to receive the first fastening lug (125).

6. Banderole (100) according to any one of the preceding claims, wherein the main portion (110) further comprises a first edge (115), a second edge (116) opposite the first edge (115), a first slanted edge (117) and a first fold line (123), wherein the first fold line (123) forms a right angle with the first slanted edge (117).

7. Banderole (100) according to claim 6, wherein the first edge (115) forms an angle α with the first slanted edge (117), and the second edge (116) forms an angle β, different from the angle α, with a first fold line (123).

8. Banderole (100) according to one of the preceding claims, wherein the ratio of a total width of the banderole (100) in the unfolded state to a width of the main section (110) of the banderole (100) is less than 1.25.

9. System comprising:
a card; and
a banderole (100) according to any one of claims 1 to 8, wherein the distance between a first main portion corner (111) and an opposite second main portion corner (112) of the banderole (100) corresponds to a diagonal of the card; wherein a corner of the card is located in the first insertion pocket.

10. Method (200) for folding a banderole (100), the banderole (100) comprising:
a main portion (110);
a first folding portion (120) comprising a first sub-portion (121) and a second sub-portion (122); wherein a ratio of a total width of the banderole (100) in an unfolded state to a width of the main portion (110) of the banderole (100) is smaller than 1.4; the method comprising the following steps:
folding (201) the first folding portion (120) towards the main portion (110) so that the first sub-portion (121) abuts against a first side of the main portion (110) and forms a first insertion pocket;
folding (202) the second sub-portion (122) over the main portion (110) onto a second side of the main portion (110) such that the second sub-portion (122) abuts against the second side of the main portion (110), the second side being opposite the first side;
attaching (203) the second sub-portion (122) to the main portion (110).

## Revendications

1. Banderole (100), comprenant :
une section principale (110) ; et
une première section pliable (120) à une première extrémité de la section principale (110) ; dans laquelle
la première section pliable (120) présente une première section partielle (121) et une deuxième section partielle (122) ;
la première section partielle (121) est reliée à la section principale (110) ;
la deuxième section partielle (122) est reliée à la première section partielle (121) ;
la première section pliable (120) est conçue pour être pliée de telle façon vers la section principale (110), que la première section partielle (121) s'applique sur un premier côté de la section principale (110) et forme une première poche d'insertion ;
la deuxième section partielle (122) est conçue de manière à être pliée vers un deuxième côté de la section principale (110) lorsque la première section partielle (121) s'applique sur le premier côté de la section principale (110), le deuxième côté étant opposé au premier côté ; et
la deuxième section partielle (122) est conçue pour être fixée à la section principale (110) ;
**caractérisée en ce que**
le rapport d'une largeur totale de la banderole (100) dans l'état non plié à une largeur de la section principale (110) de la banderole (100) est inférieur à 1,4.

2. Banderole (100) selon la revendication 1, présentant en outre :
une deuxième section pliable (130) à une deuxième extrémité de la section principale (110) ;
dans laquelle :
la deuxième section pliable (130) présente une troisième section partielle (131) et une quatrième section partielle (132) ;
la troisième section partielle (131) est reliée à la section principale (110) ;
la quatrième section partielle (132) est reliée à la troisième section partielle (131) ;
la deuxième section pliable (130) est conçue pour être pliée de telle façon vers la section principale (110), que la troisième section partielle (131) s'applique sur le premier côté de la section principale (110) et forme une deuxième poche d'insertion ;
la quatrième section partielle (132) est conçue de manière à être pliée vers le deuxième côté de la section principale (110) lorsque la troisième section partielle (131) s'applique sur le premier côté de la section principale (110) ; et
la quatrième section partielle (132) est conçue de manière à être fixée à la section principale (110).

3. Banderole (100) selon la revendication 1 ou 2, dans laquelle la deuxième section partielle (122) présente un premier nez de fixation (125).

4. Banderole (100) selon la revendication 3, dans laquelle le premier nez de fixation (125) est réalisé comme un nez adhésif.

5. Banderole (100) selon la revendication 3, dans laquelle le premier nez de fixation (125) est réalisé comme un nez insérable ; et
dans laquelle la section principale présente en outre une ouverture d'insertion (113), laquelle est configurée pour recevoir le premier nez de fixation (125).

6. Banderole (100) selon l'une des revendications précédentes, dans laquelle la section principale (110) présente en outre un premier bord (115), un deuxième bord (116) opposé au premier bord (115), un premier bord oblique (117) et une première ligne de pliage (123), dans laquelle la première ligne de pliage (123) forme un angle droit avec le premier bord oblique (117).

7. Banderole (100) selon la revendication 6, dans laquelle le premier bord (115) forme un angle α avec le premier bord oblique (117) et le deuxième bord (116) forme un angle *β* différent de l'angle α avec la première ligne de pliage (123).

8. Banderole (100) selon l'une des revendications précédentes, dans laquelle le rapport d'une largeur totale de la banderole (100) dans l'état non plié à une largeur de la section principale (110) de la banderole (100) est inférieur à 1,25.

9. Système, comprenant :
une carte ; et
une banderole (100) selon l'une des revendications 1 à 8, dans laquelle la distance entre un premier coin de section principale (111) et un deuxième coin de section principale opposé (112) de la banderole (100) correspond à une diagonale de la carte ; dans lequel un coin de la carte se situe dans la première poche d'insertion.

10. Procédé (200) pour le pliage d'une banderole (100), dans lequel la banderole (100) comprend :
une section principale (110) ;
une première section pliable (120) avec une première section partielle (121) et une deuxième section partielle (122) ; dans lequel le rapport d'une largeur totale de la banderole (100) dans l'état non plié à une largeur de la section principale (110) de la banderole (100) est inférieur à 1,4 ; dans lequel le procédé comporte les étapes suivantes :
pliage (201) de la première section pliable (120) vers la section principale (110), de telle façon que la première section partielle (121) s'applique sur un premier côté de la section principale (110) et forme une poche d'insertion ;
pliage (202) de la deuxième section partielle (122) au-delà de la section principale (110) sur un deuxième côté de la section principale (110), de telle façon que la deuxième section partielle (122) s'applique sur le deuxième côté de la section principale (110), le deuxième côté étant opposé au premier côté ;
fixation (203) de la deuxième section partielle (122) à la section principale (110).
